# EUROPÄISCHE PATENTSCHRIFT

(11) **EP 0 371 918 B1**
(45) Veröffentlichungstag und Bekanntmachung des Hinweises auf die Patenterteilung: **22.06.1994**
(21) Anmeldenummer: 89810879.0
(22) Anmeldetag: 17.11.1989
(51) Int. Cl.: B65D 1/26

(54) **Behälter**
Container
Récipient

(30) Priorität: 29.11.1988 CH 4433/88
(43) Veröffentlichungstag der Anmeldung: 06.06.1990
(73) Patentinhaber: RUNDPACK AG, CH-9444 Diepoldsau (CH)
(72) Erfinder: Schellenberg, Walter, CH-9444 Diepoldsau (CH)
(74) Vertreter: Kulhavy, Sava, Dipl.-Ing.

(56) Entgegenhaltungen:
- LU-A- 59 288
- US-A- 3 437 253
- US-A- 4 261 501

## Beschreibung

Die vorliegende Erfindung betrifft einen Behälter zur Aufnahme einer Flüssigkeit, insbesondere einer heissen Flüssigkeit, mit einem Behälterinnenteil, der zur Aufnahme der Flüssigkeit dient, mit rippenähnlichen Abstandselementen, welche von der Aussenseite des Innenteiles abstehen und sich praktisch in der axialen Richtung des Behälters erstrecken, und mit einem Behälteraussenteil.

Behälter dieser Gattung sind bereits bekannt und sie dienen meistens als Trinkbehälter. Solche Behälter sind beispielsweise in US-A 4261501 sowie in LU-A 59288 offenbart.

Die Wand des Innenteiles des Behälters gemäss US-A 4261501 erstreckt sich zusammenhängend zwischen der oben liegenden Mundrolle und dem Boden des Behälters, wobei die Wand die Form des Mantels eines Konusses aufweist. Im oberen Randbereich und im Bodenbereich weist die Wand des Innenteiles ring- bzw. bandförmige und glatte Abschnitte auf. Im dazwischen liegenden Bereich der Behälterinnenteiles sind nebeneinander liegende Furchen ausgeführt, wobei zwischen zwei benachbarten Furchen sich jeweils eine Rippe von der Aussenseite des Behälterinnenteiles erhebt. Die Kämme bzw. Scheitel dieser Rippen liegen innerhalb jener äusseren Kontur der Wand des Innenteiles, welche durch die glatten bzw. unverformten Randbereiche der Innenteilwand gegeben ist. Dies ermöglicht, die Aussenseite des Innenteiles mit einem Behälteraussenteil in Form des Mantels eines Konusses zu versehen, welcher sowohl auf den glatten Randbereichen des Innenteiles als auch auf den Kämmen der Rippen aufliegt. Dabei ist der Aussenteil mit Hilfe eines Klebstoffes an den glatten Randbereichen des Innenteiles befestigt.

Da es sich im vorliegenden Fall um ein Wegwerfprodukt handelt, ist man bestrebt, bei den einzelnen Bestandteilen eines solchen Behälters so wenig wie möglich Material verwenden zu müssen. Es soll insbesondere am Material des Behälterinnenteiles gespart werden, weil der Innenteil aus einem nicht erneuerbaren Material ist. Der Aussenteil ist dagegen aus Papier oder ähnlich und solche Materiale können problemlos recycliert werden.

Beim vorbekannten Behälter gemäss US-A 4261501 gilt als nachteilig, dass der Behälterinnenteil eine verhältnismässig dicke Wand aufweisen muss, damit die Rippen und Furchen im Behälterinnenteil ausgebildet werden können. Ferner muss die Höhe des hülsenförmigen Aussenteils der Höhe des Innenteiles beinahe gleichen, damit der Aussenteil im Bereich der glatten Abschnitte des Innenteiles befestigt werden kann. Somit muss auch für den Aussenteil bei diesem vorbekannten Behälter viel Material verbraucht werden.

In LU-A 59288 ist ein zweiter Behälter der genannten Gattung offenbart. Der Innenteil dieses Behälters weist zwei hintereinander geschaltete Abschnitte auf, welche unterschiedliche Konizitäten aufweisen. Im Bereich des Ueberganges zwischen dem oberen und dem unteren konusförmigen Innenteilabschnitt ist eine umlaufende Sicke im Innenteil ausgeführt. Ein Aussenteil des Behälters, welcher als Griffring dient, ist praktisch nur so hoch wie der obere Abschnitt des Behälterinnenteiles. Der Griffring weist an seinem unteren Rand eine zum Becherinneren gerichtete Kante auf, welche in der Sicke rastet und dadurch verhindert, dass der Griffring vom oberen Abschnitt des Bechers abrutscht.

Der Behälterinnenteil muss steif genug sein, damit er nach der Füllung mit dem heissen Getränk nicht zusammenbricht. Dies setzt voraus, dass der Behälterinnenteil dickwandig ist. Die Folge davon ist, dass zur Herstellung desselben ebenfalls viel wertvolles Material verbraucht wird. Ausserdem besteht die Gefahr, dass der Benützer des Behälters sich seine Finger im unteren und ungeschützten Bereich des Behälterinnenteiles verbrennt.

Die Aufgabe der vorliegenden Erfindung ist, einen Behälter anzugeben, welcher die genannten Nachteile nicht aufweist und welcher zusätzlich noch Vorteile bietet.

Diese Aufgabe wird beim Behälter der eingangs genannten Gattung erfindungsgemäss so gelöst, wie dies im kennzeichnenden Teil des Anspruchs 1 definiert ist.

Nachstehend werden Ausführungsbeispiele der vorliegenden Erfindung anhand der beiliegenden Zeichnungen näher erläutert. Es zeigt:
Fig. 1 in einer Seitenansicht und teilweise in einem vertikal geführten Schnitt den vorliegenden Behälter,
Fig. 2 in einer Draufsicht den Behälter gemäss Fig. 1,
Fig. 3 in einer Draufsicht einen Ausschnitt aus der Wand des vorliegenden Behälters, welche Versteifungselemente aufweist,
Fig. 4 in einem Querschnitt den Wandausschnitt gemäss Fig. 3,
Fig. 5 in einem vertikalen Längsschnitt eine Hälfte von zwei Behältern, welche eine vom Behälter gemäss Fig. 1 unterschiedliche Ausbildung aufweisen, wobei einer dieser Becher im anderen Becher zwecks Stapelung eingesetzt ist und
Fig. 6 einen Ausschnitt aus dem Bodenbereich eines Behälters, dessen Ausbildung einem der Becher gemäss Fig. 5 weitgehend entspricht, wobei der Boden dieses Behälters allerdings konkav ausgeführt ist.

Der in Fig. 1 und 2 dargestellte Behälter kann als Trinkbecher für Heissgetränke dienen. Der Behälter weist einen Innenteil 1 und einen Aussenteil 2 auf, die einander zugeordnet sind. Der Behälterinnenteil 1 enthält einen Grundkörper 5, welcher im wesentlichen die seitliche Begrenzung des Behälterinnenteiles 1 darstellt. Oben schliesst sich an den Grundkörper 5 eine Mundrolle 6 von an sich bekannter Ausführung an. Der Behälterinnenteil 1 ist unten mit einem Fussteil 7 abgeschlossen.

Der Behälterinnenteil 1 ist durch eine einzige Schicht aus einem an sich flüssigkeitsdichten Material gebildet. Als ein solches Material kann beispielsweise ein Kunststoff dienen, welcher unter anderem auch noch möglichst geruchlos sein soll.

Solche Materialien sind zur Herstellung von Behältern der hier genannten Gattung bereits bekannt. Es versteht sich, dass alle Anschlusstellen zwischen den hier genannten Bestandteilen 5, 6 und 7 des Behälterinnenteiles 1 flüssigkeitsdicht sind. Der Innenteil 1 wird vorteilhaft aus einem einzigen Stück Material, insbesondere durch Tiefziehen, hergestellt. Dank der hier offenbarten Ausbildung des Behälters braucht es keinerlei Rücksichte auf das Stabilitäts- oder/und Wärmeisolationsvermögen des Behälterinnenteils 1 zu nehmen. Die Dicke der einfachen Wandung dieses Innenteils 1 ist somit nur so gross zu wählen, dass diese Wandung die für die Aufnahme der heissen Flüssigkeit erforderliche Festigkeit gerade noch aufweist.

Der Grundkörper 5 des Behälterinnenteiles 1 umfasst eine Wand 8 sowie Abstandselemente 9, welche an der Aussenseite dieser Wand 8 ausgebildet sind und welche von der Aussenseite dieser Wand 8 ab- bzw. hervorstehen. Zum Grundkörper 5 des Behälters gehört auch ein Wulst 10, der sich entlang dem unteren Ende bzw. Rand des Grundkörpers 5 erstreckt bzw. diesen unten abschliesst. Der Wulst 10 verläuft somit kreisförmig und die Mitte dieses Kreises liegt auf der Rotationsachse des Behälterinnenteiles 1. Der Wulst 10 ist hohl und er ragt, ähnlich wie die Abstandselemente 9, aus der Wand 8 des Grundkörpers 5 heraus. Im dargestellten Fall weist der Wulst 10 einen eckigen bzw. U-förmigen Querschnitt auf, der sich gegen das Innere des Innenteiles 1 hin öffnet. Die Höhe des Wulstes 10 über der Aussenseite der Grundkörperwand 8, ist grösser als die Höhe der Abstandselemente 9.

Zumindest die Wand 8 des Grundkörpers 5 ist als der Mantel eines Konusses ausgebildet, bei dem sich die Grundfläche mit dem grösseren Durchmesser oben und die Grundfläche mit dem kleineren Durchmesser unten befindet. Die Randpartie der Grundkörperwand 8, welche im Bereich der den grösseren Durchmesser aufweisenden Grundfläche des Konusses liegt, ist zur bereits erwähnten Mundrolle 6 verformt. Die den kleineren Durchmesser aufweisende Grundfläche der Grundkörperwand 8 ist mit dem Wulst 10 versehen.

Der Fussteil 7 ist als eine Hülse ausgeführt, welche eine niedrige und im wesentlichen zylinderförmige Seitenwand 11 aufweist. Die obere Mündung der Fussteil- bzw. Hülsenwand 11 geht in das untere Ende des Grundkörpers 5 über, indem sie sich an die untere Seite bzw. Kante 101 des Wulstes 10 anschliesst. Die untere Mündung der Hülsenwand 11 ist mit einem Boden 12 abgeschlossen.

Zur Erhöhung der Steifigkeit der Fussteilwand 11 kann diese die Form des Mantels eines Konusses aufweisen. Die Neigung dieser konusförmigen Wand 11 kann im gleichen Sinn, wenn auch unter einem anderen Winkel, wie die Neigung der Grundkörperwand 8 verlaufen. Die Neigung der konusförmigen Fussteilwand 11 kann jedoch auch in einer Richtung verlaufen, welche der Neigungsrichtung der Grundkörperwand 8 entgegengesetzt ist. Die Fussteilwand 11 bildet dann einen Gegenkonus hinsichtlich der Grundkörperwand 8. Im dargestellten Fall hat die Fussteilwand 11 die Form eines Gegenkonusses. Dies ist in Fig. 1 beispielsweise aus der Neigung der seitlichen Konturlinien 111 der Fussteilwand 11 ersichtlich, welche hinsichtlich der Konturlinien 81 der Grundkörperwand 8 gegenläufig sind.

Aus Fig. 2 ist in diesem Zusammenhang ersichtlich, dass die untere Kante bzw. Wand 101 des Wulstes 10, welche höher liegt als die untere Randpartie 16 des Fussteiles 11, einen kleineren Durchmesser aufweist als die untere Fussteil-Randpartie 16. Die Ausführung der Wand 11 des Fussteiles 7 als Gegenkonus ermöglicht unter anderem eine problemlose Entnahme der einzelnen Behälter von einem Stapel aus diesen. Denn die untere Randpartie 16 des jeweils oberen Behälters ruht auf der praktisch horizontal liegenden unteren Wand 101 des Wulstes 10 des jeweils unteren Behälters. Dadurch ist jener Abstand zwischen den Seitenwänden der benachbarten Behälter in einem Stapel sichergestellt, welcher eine Haftung der Seitenwände dieser Behälter aufeinander verhindert.

Zur Versteifung des Bodens 12, damit kein Durchhang desselben beim gefüllten Innenteil 1 entstehen kann, ist ein Absatz 17 im Boden 12 ausgeführt. Dieser Absatz 17 umfasst eine Schulter 171, welche durch einen schmalen Streifen aus dem Material der Bodenwand 12 gebildet ist. Dieser Streifen 171 verläuft kreisförmig, wobei die Mitte dieses Kreises auf der Rotationsachse des Behälterinnenteiles 1 liegt. Die Hauptflächen des Streifens 171 stehen schräg in bezug auf die Ebene des Bodens 12. Die Aussenkante des Streifens 171 schliesst sich an einen ringförmigen Bodenabschnitt 172 an, der sich von dieser Schulter 171 bis zum Rand 16 des Fussteiles 7 erstreckt. An die Innenkante des Streifens 171 schliesst sich der restliche Teil 173 des Bodens 12 an, dessen äussere Kontur somit kreisförmig ist. Der Streifen 171 erhebt sich über der Innenseite des ringförmigen Bodenabschnittes 172. Dies hat zur Folge, dass der kreisförmige Abschnitt 173 des Bodens 12 höher als der ringförmige Bodenabschnitt 172 liegt. Der kreisförmige Bodenabschnitt 173 liegt somit im Inneren des Behälterinnenteiles 1 und der schräge Bodenstreifen 171 bewirkt die erforderliche Versteifung des Bodens 12.

Zur weiteren Versteifung des Fussteiles 7 sind Ausbuchtungen 13 in der Hülsenwand 11 ausgeführt. Entlang der Hülsenwand 11 sind mehrere Versteifungselemente 13 verteilt und sie befinden sich in gleichbleibenden oder unterschiedlichen Abständen voneinander. Das jeweilige Versteifungselement 13 ist als eine aus der Hülsenwand 11 nach aussen hervorstehende Stelle ausgeführt. Die Grenze 14, welche den unverformten Bereich der Hülsenwand 11 von jenem Wandabschnitt 15 trennt, welcher den Versteifungseffekt liefert, hat eine Form, welche der Form einer Parabel zumindest ähnelt. Hierbei ist eine so verlaufende Grenze 14 so orientiert, dass die Schenkel 18 dieser Grenze 14 sich an die untere Kante bzw. Seite 101 des Wulstes 10 anschliessen bzw. in die untere Wand 101 desselben übergehen. Die Kuppe bzw. der bogenförmige Abschnitt 19 der Grenze 14 des Versteifungselementes 13 liegt in einem Abstand vom Bodenrand 16 des Fussteiles 7.

Die Versteifung des Fussteiles 7 durch die angegebene Form der Hülsenwand 11 sowie durch die Ausbuchtungen 13 ist wegen einer ausserordentlich hohen Druckbeanspruchung der Wand 11 des Fussteiles 7 erforderlich. Denn das Gewicht jener Flüssigkeit, welche auf dem Grundkörper 5 ruht, wird über die untere Begrenzung 10 dieses Grundkörpers 5 auf die Wand 11 des Fussteiles 7 übertragen. Diese Gewichtseinwirkung wird durch die konische Form des Grundkörpers 5 auf den einen kleinen Durchmesser aufweisenden Fussteil 7 eigentlich konzentriert. Die hohe Temperatur der abgefüllten Flüssigkeit setzt die Steifigkeit des Materials des Fussteiles 7 zudem noch herab. Die beschriebenen Versteifungsmassnahmen verhindern, dass sich die Wand 11 des Fussteiles 7 unter diesen Umständen deformiert.

Die Abstandselemente 9 sind als aus der Ebene der Grundkörperwand 8 nach aussen hin ragende Elemente ausgebildet. Im dargestellten Fall sind die Abstandselemente 9 als Ausbuchtungen ausgebildet, welche von der Aussenseite der Wand 8 abstehen. Sie sind im wesentlichen hohl. Der Hohlraum in diesen Abstandselementen 9 öffnet sich gegen das Innere des Behälterinnenteiles 1 hin. Solche Ausbuchtungen 9 können sich vorteilhaft durch Verformung der Grundkörperwand 8 erzielen. Zu diesem Zweck kann das an sich bekannte Tiefziehverfahren angewandt werden.

Die Abstandselemente 9 haben im vorliegenden Fall die Form von Rippen, deren Querschnitt praktisch dreieckförmig ist. Die Rippen 9 sind geradlinig und sie verlaufen beinahe parallel zur Axialrichtung des Behälterinnenteils 1. Die Abweichung von dieser Richtung ist durch die Konizität der Grundkörperwand 8 bedingt. Solche Rippen 9 sind entlang der Grundkörperwand 8 in Abständen voneinander verteilt. Zwischen zwei benachbarten Rippen 9 befindet sich jeweils ein Abschnitt 20 der Grundkörperwand 8. Beim Behälterinnenteil 1 gemäss Fig. 1 und 2 weisen die Zwischenabschnitte 20 der Wand 8 einen Querschnitt auf, welcher praktisch bogenförmig ist. Die oberen Enden 21 der Rippen 9 liegen in einem Abstand von der Mundrolle 6, während die unteren Rippenenden 22 sich in der unmittelbaren Nähe des Wulstes 10 am Grundkörper 5 befinden oder den Wulst 10 sogar berühren.

Fig. 3 zeigt in einer Draufsicht einen Ausschnitt aus der Grundkörperwand 8 des Behälterinnenteiles 1, welche eine besondere Ausbildung aufweist. In Fig. 4 ist dieser Wandausschnitt in einem Querschnitt dargestellt. Wie bereits gesagt worden ist, hat die Grundkörperwand 8 die Form des Mantels eines Konusses. Es ist auch gesagt worden, dass die Rippen 9, mit welchen eine solche Wand 8 versehen ist, praktisch in der axialen Richtung des Behälterinnenteiles 1 verlaufen. Die Folge davon ist, dass die jeweils nebeneinander liegenden Rippen 9 nicht parallel zueinander verlaufen. Der Winkel Alpha, welchen zwei benachbarten Rippen 9 zwischen sich schliessen, beträgt vorteilhaft 5 Grad.

Der Querschnitt des Zwischenabschnitts 20 der Grundkörperwand 8 gemäss Fig. 3 bzw. 4 ist aus geradlinig verlaufenden Abschnitten zusammengesetzt. Diese geradlinigen Querschnittsabschnitte stellen Querschnitte von Streifen aus dem Wandmaterial dar, welche sich in gleicher Richtung wie die Rippen 9 erstrecken und deren Seitenkanten aneinander angeschlossen sind, so dass sie den jeweiligen Zwischenabschnitt 20 der Wand 8 darstellen. Ein solcher Zwischenabschnitt 20 weist einen Mittelstreifen 25 auf, der sich etwa in der Mitte zwischen zwei benachbarten Rippen 9 befindet und dessen Hauptfläche praktisch in der Umfangsrichtung der Grundkörperwand 8 liegt. An jede der Seitenkanten dieses Mittelstreifens 25 schliesst sich ein Seitenstreifen 26 an, dessen Hauptfläche gegenüber der Hauptfläche des Mittelstreifens 25 unter einem Winkel Beta steht. Die Seitenstreifen 26 sind gegenüber dem Mittelstreifen 25 nach aussen abgebogen. Die Breite aller genannten Streifen 25 und 26 kann gleich gross sein und der Winkel Beta zwischen dem Mittelstreifen 25 und einem der Seitenstreifen 26 kann 60 Grad betragen.

An die äusseren Kanten der Seitenstreifen 26 schliesst sich die jeweilige Rippe 9, welche somit die äusseren Kanten der Seitenstreifen 26 der benachbarten Zwischenabschnitte 20 verbindet. Die Aussenseite der jeweiligen Rippe 9 ist durch zwei Flächen 27 definiert, welche zueinander unter einem Winkel Gamma von etwa 30 Grad stehen. Bei einem so kleinen Winkel Gamma kommt es beim Tiefziehen eines solchen Innenteiles 1 vor, dass das Material 28 unter diesen Aussenflächen 27 nicht mehr dieselbe Dicke aufweist wie das Material im Bereich der Streifen 25 und 26, sondern dass das Material 28 unter den Aussenflächen den Hohlraum zwischen den Aussenflächen 27 vielmehr ausfüllt. Dadurch entstehen schmale Rippen 9 mit einem praktisch vollen Querschnitt. Dort, wo sich die Aussenflächen 27 treffen, ist eine Kante bzw. ein Kamm 29 vorhanden.

Der Behälteraussenteil 2 ist als der Mantel eines Konusses ausgebildet, wobei die Neigung der Wand des Aussenteiles 2 praktisch dieselbe ist wie die Neigung der Wand 8 des Grundkörpers 5. Folglich kann der Grundkörper 5 des Behälterinnenteils 1 im Behälteraussenteil 2 Platz finden. Der Durchmesser der oberen Mündung bzw. Oeffnung 32 und der Durchmesser der unteren Mündung bzw. Oeffnung 23 sowie die Neigung der Wand des Aussenteiles 2 sind so gewählt, dass die Kämme 29 der Abstandselemente 9 auf der Innenfläche des Aussenteiles 2, vorteilhaft über ihre ganze Länge, aufliegen. Die Wand 8 des Grundkörpers 5 verläuft somit praktisch parallel zur Wand des Aussenteiles 2. Die Höhe des Behälteraussenteils 2 und die Länge der rippenartigen Abstandselemente 9 sind ungefähr gleich gross, so dass der Aussenteil 2 die Rippen 9 beinahe vollständig überdeckt.

Der Behälteraussenteil 2 ist aus einem wärmeisolierenden Material. Zur Herstellung des Behälteraussenteiles 2 verwendet man vorteilhaft Recycling-Karton, geschäumte Materiale, wie z.B. geschäumtes Polyäthylen oder Polystyrol, usw. Im Prinzip könnte man jedoch auch Cellulose-Karton benützen. Die Innenseite sowie die Aussenseite des Aussenteiles 2 sind in der einfachsten Ausführung des Behälters glatt. Die Aussenseite des Aussenteiles 2 kann in geeigneter Weise dekoriert oder zumindest bedruckt sein. Die Dicke der Wand des Aussenteiles 2 ist unter anderem so gewählt, dass dieser Teil 2 dem mit einem heissen Getränk gefüllten Behälterinnenteil 1 die für die Halterung und Handhabung des Behälters erforderliche Steifigkeit verleiht.

Es ist bereits gesagt worden, dass die Höhe des Wulstes 10 grösser ist als die Höhe der Abstandselemente 9. Es ist auch gesagt worden, dass die Abmessungen des Aussenteiles 2 so gewählt sind, dass dieser auf den Kämmen 29 der Abstandselemente 9 aufliegen und diese überdecken kann. Daraus folgt, dass der Durchmesser der unteren Oeffnung 23 im Aussenteil 2 kleiner ist als der Durchmesser der Aussenwand 24 des Wulstes 10. Da der Aussenteil 2 konusförmig ist und da der Durchmesser der oberen Oeffnung 32 in diesem wesentlich grösser ist als der Durchmesser der Aussenwand 24 des Wulstes 10, kann der Aussenteil 2 vom Fussteil 7 her auf den Innenteil 1 aufgesetzt werden. In der letzten Phase dieses Aufsetzvorganges kommt die Kante des unteren Randes 23 der Hülle 2 auf die untere äussere Kante der Aussenwand 24 des Wulstes 10 zunächst zu liegen. Wenn man den Aussenteil 2 gegen den Innenteil 1 jedoch weiter andrückt, dann geben die Wand 24 des hohlen Wulstes 10 sowie das Material des Aussenteiles 2 so weit nach, dass die untere Kante 23 der Hülle 2 über den Wulst 10 springt und hinter diesem einrastet. Die untere Kante 23 der Hülle 2 ruht danach auf der Oberwand 31 des Wulstes 10. Die Innenseite des Mantels 2 liegt auf den Kämmen 29 der Rippen 9 auf.

Zum Trennen dieser Teile 1 und 2 voneinander kann man den Innenteil 1 von einer Seite her ein wenig eindrücken bzw. deformieren, da dieser ja dünnwandig ist. Dies hat zur Folge, dass der Durchmesser des Wulstes 10 sich vermindert und der Innenteil 1 kann aus dem Aussenteil 2 herausgenommen werden. Es ist jedoch auch möglich, den Aussenteil 2 mit einer Aufreisslasche (nicht dargestellt) zu versehen, bei der der Reisspfad sich in der Richtung einer der Mantellinien des Aussenteiles 2 erstreckt. Durch Ziehen an der Ausreisslasche wird die Hülle 2 an einer Stelle aufgerissen, sie öffnet sich und sie kann dann vom Innenteil 1 bequem entfernt werden.

Die geradlinig und axial verlaufenden Rippen 9 begrenzen seitlich im Hohlraum zwischen dem Behälterinnenteil 1 und Behälteraussenteil 2 Zwischenräume bzw. Kanäle 30, welche im wesentlichen hohl und nur mit Luft ausgefüllt sind. Unten sind diese Zwischenräume 30 durch die Oberwand 31 des Wulstes 10 begrenzt und sie sind oben offen, so dass heisse Luft aus diesen Zwischenräumen 30 entweichen und durch kältere Luft ersetzt werden kann. Da der Aussenteil bzw. die Hülle 2 nur auf den scharfen Kanten 29 der Rippen 9 aufliegt, gelangt nur wenig Wärme vom Innenteil 1 zum Aussenteil 2. Die zwischen den Rippen 9 vorhandenen Zwischenräume 31 werden durch Luftzirkulation gekühlt und ausserdem stellt Luft bekanntlich einen verhältnismässig guten Wärmeisolator dar. Folglich kann man einen solchen und mit einer heissen Flüssigkeit gefüllten Behälter in der Hand ohne weiteres halten.

Fig. 5 zeigt in einem vertikalen Längsschnitt die linke Hälfte von zwei Behältern. Diese weisen eine Ausbildung auf, welche von der Ausbildung der Behälter gemäss Fig. 1 und 2 in einigen Einzelheiten abweicht. Die Becher sind gleich ausgebildet und einer dieser Becher ist im anderen Becher zwecks Stapelung derselben eingesetzt. Der jeweilige Behälter gemäss Fig. 5 umfasst, gleich wie der vorstehend beschriebene Behälter, einen Innenteil 1 und einen Aussenteil 2.

Der Innenteil 1 enthält einen Grundkörper 5, dessen Wand 8 gleich wie vorstehend beschrieben ausgebildet ist. Von den Abstandselementen 9 an der Grundkörperwand 8 ist in Fig. 5 nur ein einziges dargestellt. Der Grundkörperwand 8 ist der Fussteil 7 in diesem Fall allerdings unmittelbar zugeordnet. Dies geschieht in der Weise, dass an die untere Kante der Grundkörperwand 8, wo auch die Abstandselemente 9 enden, sich der äussere Rand eines Zwischenbodens 35 anschliesst. Dieser Zwischenboden 35 ist als ein flacher Ring aus dem Material des Innenteiles 1 ausgebildet, der praktisch senkrecht zur Rotationsachse des Innenteiles 1 steht und dessen Mitte auf der Rotationsachse liegt. An die Innenkante des Zwischenbodens 35 schliesst sich die obere Kante der als Gegenkonus ausgebildeten Wand 11 des Fussteiles 7 an. Diese Fussteilwand 11 kann im vorliegenden Fall glatt sein. Im Uebergangsbereich zwischen dieser Wand 11 und dem Boden 12 des Fussteiles 7 ist der Wulst 10 vorhanden.

Die untere Kante der Fussteilseitenwand 11 schliesst sich an die Innenkante der Oberwand 31 des Wulstes 10 an. An die untere äussere Kante 24 des Wulstes 10 schliesst sich die Ringpartie 172 des Bodens 12 an. Die Abmessungen der Fussteilseitenwand 11 sind so gewählt, dass die Oberwand 31 des Wulstes in der Verlängerung der Kämme 29 der Abstandselemente 9 liegt.

Die Länge des Behälteraussenteils 2 ist so bemessen, dass dieser sich von den oberen Enden 21 der Rippen 9 bis zur Oberwand 31 des Wulstes 10 erstrecken kann. Beim auf dem Innenteil 1 aufgesetzten Aussenteil 2 stützt sich die untere Kante 23 des Aussenteiles 2 auf der Oberwand 31 des Wulstes 10 ab und dadurch wird der Aussenteil 2 auf dem Innenteil 1 gehalten. Der erste Vorteil dieses Behälters liegt darin, dass auch der Fussteil 7 vom gegen Wärme schützenden Aussenteil 2 umgeben ist, wobei zwischen diesem und der Seitenwand 11 eine Kammer 33 vorhanden ist, die mit Luft gefüllt ist und die somit wärmeisolierend wirkt. Zudem kann man sich die Stütznocken 13 (Fig. 1 und 2) im vorliegenden Fall ersparen, weil der Aussenteil 2 eine zusätzliche Stütze für die Seitenwand 11 des Fussteiles 7 darstellt.

Bei der Stapelung solcher Behälter liegt die Unterseite des Ringabschnittes 172 des Bodens 12 am oberen Behälter auf der Oberseite des Zwischenbodens 35 im unteren Behälter auf. Dies verhindert, dass die Seitenwände 8 der gestapelten Behälter aufeinander aufliegen und haften bleiben. Diese Massnahme gewährleistet, dass einzelne Behälter dem Stapel problemlos entnommen werden können.

In Fig. 6 ist ein Ausschnitt aus dem Bodenbereich eines Behälters abgebildet, dessen Ausbildung einem der Becher gemäss Fig. 5 weitgehend entspricht. Der einzige Unterschied gegenüber dem Behälter gemäss Fig. 5 betrifft die Versteifungsmassnahme im Bereich des Behälterbodens 12. An die Innenkante des Ringabschnittes 172 des Bodens 12 schliesst sich im vorliegenden Fall ein Mittelabschnitt 174 an, der gewölbt verläuft, wobei dieser Mittelabschnitt 174 konkav ist. Diese Form des Mittelabschnittes 174 stellt eine Vorspannung im Boden 12 sicher, welche die Bildung eines Durchhanges im Boden 12 verhindert, wenn der Behälter gefüllt ist.

Die beschriebene Ausführung der Abstandselemente 9 stellt eine maximale Zirkulation der Luft durch die Kanäle 20 sicher. Bei einem solchen Trinkbehälter erreicht man einerseits einen maximalen Isolationseffekt und wegen der angegebenen Materialkombination kann man auch eine optimale ökologische Bilanz erreichen. Denn dieser Behälter ist wegen der Aussenhülle 2 aus Karton zum grossen Teil recyclierbar.

## Patentansprüche

1. Behälter zur Aufnahme einer Flüssigkeit, insbesondere einer heissen Flüssigkeit, mit einem Behälterinnenteil (1), der zur Aufnahme der Flüssigkeit dient, mit rippenähnlichen Abstandselementen (9), welche von der Aussenseite des Innenteiles (1) abstehen und sich praktisch in der axialen Richtung des Behälters erstrecken, und mit einem Behälteraussenteil (2), wobei die Abstandselemente (9) in einem Abstand vom oberen Rand des Behälterinnenteiles (1) enden, dadurch gekennzeichnet, dass der Behälteraussenteil (2) die Form des Mantels eines Konusses aufweist, welcher ein in sich geschlossenes Gebilde darstellt, welcher den Behälterinnenteil (1) in axialer Richtung teilweise umgibt und welcher auf den Abstandselementen (9) aufliegt, dass die Dicke der Wand dieses Aussenteiles (2) derart ist, dass dieser Teil zusammen mit einem versteiften Fußteil (7) des Behälterinnenteils (1) dem gefüllten Behälter die für die Handhabung desselben erforderliche Stabilität bzw. Steifigkeit verleiht, dass der obere Rand (32) des Behälteraussenteiles (2) im Bereich der oberen Enden (21) der Abstandselemente (9) unter Freilassung dieser Enden (21) liegt und dass der untere Rand des Behälteraussenteiles (2) durch einen Wulst (10) abgestützt ist, welcher sich im unteren Bereich des Behälterinnenteiles (1) befindet und welcher von der Aussenseite des Behälterinnenteiles (1) absteht.

2. Behälter nach Anspruch 1, dadurch gekennzeichnet, dass der Behälterinnenteil (1) einen praktisch konusförmigen Grundkörper (5) aufweist, dass der Fussteil (7) sich an jene Grundfläche des Konuskörpers (5) anschliesst, welche den kleineren Durchmesser aufweist, dass der Fussteil (7) als eine Hülse ausgeführt ist, welche eine im wesentlichen zylinderförmige Seitenwand (11) aufweist und dass die untere Mündung der Hülsenwand (11) mit einem Boden (12) abgeschlossen ist, welcher den Boden des Behälterinnenteiles (1) darstellt.

3. Behälter nach Anspruch 1, dadurch gekennzeichnet, dass der Wulst (10) sich um den Behälterinnenteil (1) herum kreisförmig erstreckt, dass er hohl ist und sich gegen das Innere des Behältrinnenteiles (1) hin öffnet, dass der Wulst (10) einen eckigen Querschnitt bzw. den Querschnitt des liegenden Buchstabens U aufweist.

4. Benälter nach Anspruch 2, dadurch gekennzeichnet, dass der Wulst (10) sich im Uebergangsbereich zwischen dem Grundkörper (5) und dem Fussteil (7) des Behälterinnenteiles (1) befindet.

5. Behälter nach Anspruch 2, dadurch gekennzeichnet, dass der Wulst (10) in jenem Bereich des Fussteiles (7) angeordnet ist, in dem sich der Boden (12) des Behälterinnenteils (1) an die Seitenwand (11) des Fussteiles (7) anschliesst.

6. Behälter nach Anspruch 4, dadurch gekennzeichnet, dass die Grundkörperwand (8) sich an die innere Kante der oberen Schenkelwand des U-förmigen Wulstes (10) anschliesst, dass die innere Kante des unteren Schenkels bzw. der unteren Schenkelwand (101) des Wulstes (10) einen kleineren Durchmesser aufweist als die untere Fussteil-Randpartie (16) und dass die obere Kante der Fussteilwand (11) an die innere Kante der unteren Schenkelwand des U-förmigen Wulstes (10) angeschlossen ist.

7. Behälter nach Anspruch 5, dadurch gekennzeichnet, dass die obere Mündung der Hülsenwand (11) über eine Zwischenwand (35) an das untere Ende der Grundkörperwand (8) angeschlossen ist, dass die Zwischenwand (35) im wesentlichen die Form eines flachen Ringes aufweist, dass der innere Rand dieses Ringes (35) mit dem oberen Rand der Hülsenwand (11) und der äussere Rand des Ringes (35) mit dem unteren Rand der Grundkörperwand (8) verbunden ist, dass der untere Rand der Hülsenwand (11) sich an die Innenkante der Oberwand bzw. des Oberschenkels (31) des U-förmigen Wulstes (10) anschliesst, dass an die untere Schenkelwand (24) des Wulstes (10) sich der Boden (12) anschliesst, und dass die Abmessungen der Hülsenwand (11) so gewählt sind, dass die Innenkante der Oberwand (31) des Wulstes (10) in der Verlängerung der Kämme (29) der Abstandselemente (9) am Grundkörper (5) liegt.

8. Behälter nach Anspruch 2, dadurch gekennzeichnet, dass die Abstandselemente (9) als Ausbuchtungen ausgebildet sind, dass sie im wesentlichen hohl sind, dass der Hohlraum in diesen Abstandselementen (9) sich gegen das Innere des Behälterinnenteiles (1) hin öffnet, dass die Ausbuchtungen (9) so geformt und am Grundkörper (5) so angeordnet sind, dass zwischen dem Behälterinnenteil (1) und dem -aussenteil (2) Zwischenräume (30) vorhanden sind und dass die unteren Enden (22) der Abstandselemente (9) sich im Bereich des Ueberganges zwischen dem Grundkörper (5) und dem Fussteil (7) des Behälterinnenteiles (1) befinden.

9. Behälter nach Anspruch 1, dadurch gekennzeichnet, dass der Querschnitt der Abstandselemente (9) praktisch dreieckförmig ist, dass solche Rippen (9) entlang der Grundkörperwand (8) in Abständen voneinander angeordnet sind und dass zwischen zwei benachbarten Rippen (9) sich jeweils ein Abschnitt (20) der Grundkörperwand (8) befindet.

10. Behälter nach Anspruch 9, dadurch gekennzeichnet, dass der jeweilige Zwischenabschnitt (20) der Grundkörperwand (8) einen praktisch bogenförmigen Querschnitt aufweist oder dass der Querschnitt aus geradlinig verlaufenden Abschnitten zusammengesetzt ist, und dass die geradlinigen Abschnitte des Querschnittes des Zwischenabschnittes (20) als Streifen aus dem Wandmaterial ausgebildet sind, deren Seitenkanten miteinander verbunden sind.

11. Behälter nach Anspruch 10, dadurch gekennzeichnet, dass der jeweilige Zwischenabschnitt (20) mit zusammengesetztem Querschnitt einen Mittelstreifen (25) aufweist, der sich etwa in der Mitte zwischen zwei benachbarten Abstandselementen (9) befindet und dessen Hauptfläche praktisch in der Umfangsrichtung der Grundkörperwand (8) liegt, dass an jede der Seitenkanten dieses Mittelstreifens (25) sich ein Seitenstreifen (26) anschliesst, dessen Hauptfläche gegenüber der Hauptfläche des Mittelstreifens (25) unter einem Winkel Beta steht, dass die Seitenstreifen (26) gegenüber dem Mittelstreifen (25) nach aussen abgebogen sind, dass die Breite aller genannten Streifen (25, 26) gleich gross sein kann und dass der Winkel Beta zwischen dem Mittelstreifen (25) und einem der Seitenstreifen (26) etwa 60 Grad betragen kann.

12. Behälter nach Anspruch 11, dadurch gekennzeichnet, dass an die äusseren Kanten der Seitenstreifen (26) sich die jeweils benachbarte Rippe (9) anschliesst, dass die Aussenseite der jeweiligen Rippe (9) durch zwei Flächen (27) definiert ist, welche zueinander unter einem Winkel Gamma von etwa 30 Grad stehen, und dass die äussere Kante der jeweiligen Rippenfläche (27) an den angrenzenden Zwischenabschnitt (20) der Grundkörperwand (8) angeschlossen ist.

## Claims

1. Container intended to receive a liquid, especially a hot liquid, with an inner cup member (1) serving to receive the liquid, with rib-like spacer elements (9) projecting from the outer surface of the inner cup member (1) and extending practically in the axial direction of the container, and also having an outer cup member (2), whereby the spacer elements (9) terminate at a distance from the top edge of the inner cup member (1), wherein the outer cup member (2) takes the shape of a tapered overwrap which forms an integral unit partially covering the inner cup member (1) in an axial direction and which rests on the spacer elements (9), wherein the thickness of the wall of this outer member (2) is such that this part (2) together with a reinforced foot part (7) of the inner cup member (1) provides the full cup with the necessary stability or rigidity required for handling, wherein the top edge (32) of the outer cup member (2) lies within range of the top ends (21) of the spacer elements (9) leaving these ends (21) free, and wherein the lower edge of the outer cup member (2) is supported by a circumferential bead (10) which is located in the lower area of the inner cup member (1) and which projects from the outer surface of the inner cup member (1).

2. Container as claimed in claim 1, wherein the inner cup member (1) presents a basic body (5) of practically conical shape, wherein the foot (7) joins that part of the conical body (5) having the lesser diameter, wherein the foot (7) takes the shape of a sleeve which presents an essentially cylindrical side wall (11), and wherein the lower orifice of the sleeve wall (11) is closed by a bottom (12), forming the bottom of the inner cup member (1).

3. Container as claimed in claim 1, wherein the bead (10) extends in annular form all around the circumference of the inner cup member (1), wherein the bead (10) is hollow and opens towards the inside of the inner cup member (1), wherein the bead (10) presents an angular cross-section, i.e. a cross-section in the shape of the letter U laid on its side.

4. Container as claimed in claim 2, wherein the bead (10) is situated in the transitional area between the basic body (5) and the foot (7) of the inner member of the container (1).

5. Container as claimed in claim 2, wherein the bead (10) is assigned to that part of the foot (7) in which the bottom (12) of the inner cup member (1) joins the side wall (11) of the foot (7).

6. Container as claimed in claim 4, wherein the wall of the basic body (8) joins the inner edge of the upper wall of the U-shaped bead (10), wherein the inner edge of the lower member, or of the lower wall (101), of the bead (10) presents a smaller diameter than the bottom rim (16) of the foot and wherein the upper edge of the sidewall of the foot (11) is attached to the inner edge of the lower wall of the U-shaped bead (10).

7. Container as claimed in claim 5, wherein the upper orifice of the sleeve wall (11) is attached to the bottom end of the wall of the basic body (8) by means of an intermediate wall (35), wherein the intermediate wall (35) essentially presents the shape of a flattened ring, wherein the inner rim of this ring (35) is joined to the top rim of the sleeve wall (11) and the outer rim of the ring (35) is joined to the bottom rim of the wall of the basic body (8), wherein the bottom rim of the sleeve wall (11) is attached to the inner rim of the upper wall, or of the top member (31) of the U-shaped bead (10), wherein the bottom (12) joins the lower wall (24) of the U-shaped bead (10), and wherein the dimensions of the sleeve wall (11) are calculated in such a way that the inner edge of the upper wall (31) of the circumferential bead (10) lies in the prolongation of the ridges (29) of the spacer elements (9) on the basic body (5).

8. Container as claimed in claim 2, wherein the spacer elements (9) are convex, wherein they are essentially hollow, wherein the hollow chambers in these spacer elements (9) open towards the inside of the inner cup member (1), wherein the convex sides (9) are shaped in such a a way and are so arranged on the basic body (5) that there are gaps (30) between the inner (1) and outer (2) cup members and wherein the lower ends (22) of the spacer elements (9) are located in the area forming the transition between the basic body (5) and the foot (7) of the inner cup member (1).

9. Container as claimed in claim 1, wherein the cross-section of the spacer elements (9) is practically triangular in shape, that such ribs (9) are arranged at intervals along the wall of the basic element (8) and wherein between each rib (9) and its neighbour there is a segment (20) of the wall of the basic body (8).

10. Container as claimed in claim 9, wherein each intermediate segment (20) of the basic body wall (8) presents a practically curved cross-section, or wherein the cross-section is composed of rectilinear segments, and wherein the rectilinear segments of the cross-section of the intermediate segments (20) are constructed as strips of the wall material having their lateral edges joined together.

11. Container as claimed in claim 10, wherein each intermediate segment (20) with composite cross-section presents a central strip (25) which is situated approximately in the middle between two neighbouring spacer elements (9) and whose main surface is practically in the peripheral direction of the basic body wall (8), wherein a lateral strip (26) joins onto each of the lateral edges of this central strip (25), the main surface of this lateral strip (26) being at an angle beta to the central strip (25), wherein the lateral strips (26) are bent outwards in relation to the central strip (25), wherein the width of all the said strips (25, 26) can be identical and that the angle beta between the central strip (25) and one of the lateral strips (26) can be approximately 60 degrees.

12. Container as claimed in claim 11, wherein each of the neighbouring ribs (9) joins onto the outside edge of the lateral strips (26), wherein the outside of each rib (9) is defined by two areas (27) which are at an angle gamma of approximately 30 degrees to each other, and wherein the outer edge of each rib surface (27) is attached to the neighbouring intermediate segment (20) of the basic body wall (8).

## Revendications

1. Gobelet destiné à accueillir des boissons, tout particulièrement des boissons chaudes, composé d'une partie interne (1) qui sert à accueillir les boissons, et d'éléments espacés les uns des autres, semblables à des cannelures (9), qui partent de la face extérieure de l'élément interne (1) et empruntent ensuite pratiquement la direction axiale du gobelet, ainsi que d'une partie externe du gobelet (2) où les éléments espacés (9) se terminent à une certaine distance du bord supérieur de la partie interne du gobelet (1), caractérisé en ce que la partie externe du gobelet (2) se présente sous la forme d'un cône refermé sur soi qui entoure partiellement la partie interne du gobelet (1) selon une direction axiale en venant s'appuyer sur les éléments espacés (9), en ce que l'épaisseur de la paroi de cette partie externe (2) est conçue de telle façon que celle-ci associée à l'embase rigide (7) de la partie interne du gobelet (1) confère au gobelet lorsqu'il est plein la rigidité ou la stabilité nécessaire à sa manipulation, en ce que le bord supérieur (32) de la partie externe du gobelet (2) touche les extrémités supérieures (21) des éléments espacés (9) à l'endroit où ceux-ci s'élargissent (21), et en ce que le bord inférieur de la partie extérieure du gobelet (2) est étayé par un bourrelet (10) situé dans le secteur inférieur de la partie interne du gobelet (1) et dépassant de la face extérieure de la partie interne du gobelet (1)

2. Gobelet, selon revendication 1, caractérisé en ce que la partie interne du gobelet (1) présente un corps principal de forme conique (5), en ce que l'embase (7) se rattache à la surface de base dudit élément conique (5) là où elle possède son plus petit diamètre, en ce que l'embase (7) se présente comme une gaine avec une paroi latérale de forme principalement cylindrique, et en ce que l'orifice inférieur de la paroi de la gaine (11) est obturé par un fond qui constitue le fond de la partie interne du gobelet(1).

3. Gobelet selon revendication 1, caractérisé en ce que le bourrelet (10) entoure la partie interne du gobelet (1), en ce qu'il se présente sous une forme circulaire, en ce qu'il est creux et s'ouvre sur l'intérieur de la partie interne du gobelet (1), en ce que le bourrelet (10) présente une section angulaire, similaire à la section de la lettre U.

4. Gobelet selon revendication 2, caractérisé en ce que le bourrelet (10) se trouve au point de transition entre le corps principal (5) et l'embase (7) de la partie interne du gobelet (1).

5. Gobelet selon revendication 2, caractérisé en ce que le bourrelet (10) est situé à l'endroit de l'embase (7) où le fond (12) de la partie interne du gobelet (1) est relié à la paroi latérale (11) de l'embase (7).

6. Gobelet selon revendication 4, caractérisé en ce que la paroi du corps principal (8) est reliée à l'arête interne de la paroi supérieure coudée du bourrelet en forme de U (10), en ce que l'arête interne du coude inférieur ou de la paroi coudée inférieure (101) du bourrelet (10) présente un plus petit diamètre que le bord inférieur de l'embase (16) et en ce que l'arête supérieure de la paroi de l'embase (11) est reliée à l'arête interne de la paroi coudée inférieure du bourrelet en forme de U (10).

7. Gobelet selon revendication 5 caractérisé en ce que l'orifice supérieur de la paroi de la gaine (11) est rattaché par une paroi intermédiaire (35) à l'extrémité inférieure de la paroi du corps principal (8), en ce que la paroi intermédiaire revêt essentiellement la forme d'un anneau plat, en ce que le bord interne de cet anneau (35) est relié au bord supérieur de la paroi de la gaine (11) et le bord extérieur de l'anneau (35) avec le bord inférieur de la paroi du corps principal (8), en ce que le bord inférieur de la paroi de la gaine (11) est relié à l'arête interne de la paroi supérieure ou du coude supérieur (31) du bourrelet en forme de U (10), en ce que à la paroi coudée inférieure (24) du bourrelet (10) est relié le fond (12), et en ce que les dimensions de la paroi de la gaine (11) sont choisies de manière à ce que l'arête intérieure de la paroi supérieure (31) du bourrelet (10) se trouve dans le prolongement des dents (29) des éléments espacés (9) sur le corps principal (5).

8. Gobelet selon revendication 2 caractérisé en ce que les éléments espacés (9) sont formés d'indentations, en ce qu'ils sont pour l'essentiel creux, en ce que la cavité de ces éléments espacés (9) s'ouvre sur l'intérieur de la partie interne du gobelet (1), en ce que les indentations (9) sont formées et disposées sur le corps principal (5) de sorte qu'entre la partie interne du gobelet (1) et la partie externe (2), se trouvent des espaces intermédiaires (30) et que les extrémités inférieures (22) des éléments espacés (9) se trouvent au point de transition entre le corps principal (5) et l'embase (7) de la partie interne du gobelet (1).

9. Gobelet selon revendication 1, caractérisé en ce que la section des éléments espacés (9) présente une forme pratiquement triangulaire, en ce que les cannelures (9) le long de la paroi du corps principal (8) se trouvent à distance les uns des autres et qu'entre deux cannelures voisines (9) se trouve un segment (20) de la paroi du corps principal (8).

10. Gobelet selon revendication 9, caractérisé en ce que la partie intermédiaire (20) de la paroi du corps principal (8) présente une section de forme incurvée ou encore que la section se compose de segments alignés, et en ce que les segments alignés de la section du segment intermédiaire (20) se présentent comme des bandes provenant du matériau qui constitue la paroi, dont les arêtes latérales sont reliées entre elles.

11. Gobelet selon revendication 10 caractérisé en ce que chaque segment intermédiare (20) présente avec l'ensemble de la section une bande médiane (25) qui est située à peu près à égale distance de deux éléments espacés voisins (9) et dont la surface principale se trouve pratiquement en périphérie de la paroi du corps principal (8), en ce que à chacune des arêtes latérales de cette bande médiane (25) se rattache une bande latérale (26) dont la surface principale se trouve en face de la surface principale de la bande médiane (25) selon un angle Beta, en ce que les bandes latérales (26) se trouvent en face de la bande médiane (25) et incurvées vers l'extérieur, en ce que toutes les bandes précitées (25, 26) peuvent présenter des largeurs égales et en ce que l'angle Beta formé entre la bande médiane (25) et l'une des bandes latérales (26) peut correspondre à environ 60 degrés.

12. Gobelet selon revendication 11, caractérisé en ce que chaque cannelure voisine (9) se rattache aux arêtes externes des bandes latérales (26), en ce que la face externe de chaque cannelure (9) est définie par deux surfaces (27), qui présentent l'une par rapport à l'autre un angle Gamma d'environ 30 degrés, et en ce que l'arête externe des surfaces cannelées (27) est reliée au segment intermédiaire adjacent ( 20) de la paroi du corps principal (8).
